# EUROPÄISCHE PATENTSCHRIFT

(11) **EP 1 076 909 B1**
(45) Veröffentlichungstag und Bekanntmachung des Hinweises auf die Patenterteilung: **23.04.2008**
(21) Anmeldenummer: 00909285.9
(22) Anmeldetag: 02.03.2000
(51) Int. Cl.: H01H 71/10, H01H 33/02

(54) **MEHRPOLIGER LEISTUNGSSCHALTER**
MULTIPOLE CIRCUIT-BREAKER
DISJONCTEUR MULTIPOLE

(30) Priorität: 08.03.1999 DE 19910033
(43) Veröffentlichungstag der Anmeldung: 21.02.2001
(73) Patentinhaber: Moeller GmbH, 53115 Bonn (DE)
(72) Erfinder: BÖDER, Franz, D-53506 Ahrbrück (DE); DEDENBACH, Guido, D-53175 Bonn (DE)
(86) Internationale Anmeldenummer: PCT/EP2000/001778
(87) Internationale Veröffentlichungsnummer: WO 2000/054297

(56) Entgegenhaltungen:
- EP-A- 0 002 686
- EP-A- 0 542 636
- DE-C- 323 791
- DE-C- 569 237
- DE-C- 828 415
- FR-A- 654 492

## Beschreibung

### Technisches Gebiet

Die Erfindung betrifft einen mehrpoligen Leistungsschalter mit einem Gehäuse, in dem eine der Polzahl entsprechende Anzahl von Schaltkammern nebeneinander angeordnet sind, die jeweils durch Zwischenwände aus einem elektrisch isolierenden Material voneinander getrennt sind, sowie mit einer für alle Pole gemeinsamen Schaltwelle zur Betätigung von beweglichen in den Schaltkammern angeordneten Kontaktanordnungen.

### Stand der Technik

Bei mehrpoligen Leistungsschaltern treten häufig in den einzelnen Schaltkammern aufgrund der sich bei den Schaltvorgängen ausbildenden Lichtbögen unterschiedliche Gasdrücke auf. Sofern daher die Schaltkammern nicht ausreichend gasdicht gegeneinander abgedichtet sind, kann es aufgrund des Druckausgleiches in den Schaltkammern zu einer unerwünschten Beeinflussung des Schaltverhaltens des Leistungsschalters kommen. Ein derartiger Druckausgleich erfolgt häufig über die für die Schaltwelle erforderlichen Öffnungen in den Zwischenwänden.

Aus der EP 0 542 636 B1 ist ein mehrpoliger Leistungsschalter bekannt, der in Übereinstimmung mit der vorliegenden Erfindung mit einem Gehäuse, in dem eine der Polzahl entsprechende Anzahl von Schaltkammern nebeneinander angeordnet ist, die jeweils durch Zwischenwände aus isolierendem Material getrennt sind, sowie mit einer für alle Pole gemeinsamen Schaltwelle zur Betätigung von beweglichen in den Schaltkammern angeordneten Kontaktanordnungen ausgestattet ist. Im Bereich der Zwischenwände zwischen benachbarten Schaltkammern sind jeweils zwei Dichtscheiben aus einem elastischen Material angeordnet, welche die im Bereich der Schaltwelle vorhandene Öffnung der Zwischenwände abdichten und sich bei einem Druckunterschied zwischen den Schaltkammern eine der beiden Dichtscheiben dichtend gegen einen entsprechenden Wandbereich der jeweiligen Zwischenwand anlegt. Nachteilig ist bei diesem bekannten Leistungsschalter unter anderem, daß benachbarte Schaltkammern durch zwei Dichtscheiben voneinander zu trennen sind. Außerdem wird die jeweilige Dichtscheibe bei einer Druckdifferenz auch auf der Oberfläche der Schaltwelle verschoben, und durch Bildung spaltförmiger Öffnungen kann in diesem Bereich ein Druckausgleich nicht vollständig verhindert werden. Da die Dichtscheiben in der Regel an den Seitenwänden anliegen, erzeugen sie im Normalbetrieb des Schalters außerdem häufig unerwünschte Reibungskräfte.

### Darstellung der Erfindung

Der Erfindung liegt die Aufgabe zugrunde, einen mehrpoligen Leistungsschalter anzugeben, der eine gegenüber bekannten mehrpoligen Schaltern bessere Gasabdichtung zwischen den einzelnen Schaltkammern im Bereich der Schaltwelle aufweist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, zwischen benachbarten Schaltkammern nur jeweils eine Dichtscheibe anzuordnen, wobei die Dichtscheibe entweder z.B. durch Kleben, Anvulkanisieren, Klemmen od. dgl. an der Schaltwelle gasdicht befestigt ist oder daß sie innerhalb einer Ringnut auf der Schaltwelle verschiebbar angeordnet ist, derart, daß sie sich bei einem Druckunterschied zwischen benachbarten Schaltkammern dichtend an eine der Seitenwände der Ringnut anlegt.

Als vorteilhaft hat es sich erwiesen, wenn das jeweilige Schaltkammergehäuse eine nutenförmige Ausnehmung aufweist, in welcher die Dichtscheibe im Bereich ihres äußeren Umfanges geführt ist. Dabei sollte die Breite der nutenförmigen Ausnehmung des Schaltkammergehäuses größer sein als die Wandstärke der Dichtscheibe, so daß die in ihrer Normallage befindliche Dichtscheibe bei einer Betätigung der Schaltwelle nicht durch Reibung an den entsprechenden Wänden der nutenförmigen Ausnehmung beschädigt und die Bewegung der Schaltwelle nicht behindert wird.

### Kurze Beschreibung der Zeichnungen

Weitere Einzelheiten und Vorteile der Erfindung ergeben sich aus den folgenden anhand von Figuren erläuterten Ausführungsbeispielen. Es zeigen
- Figur 1:: den Längsschnitt durch einen Teilbereich eines erfindungsgemäßen Leistungsschalters mit einer durch zwei Schaltkammern geführten Schaltwelle und einer Dichtscheibe zur Gasabdichtung der beiden Schaltkammern in ihrer Normallage;
- Figur 2:: eine vergrößerte Darstellung der in Fig.1 wiedergegebenen Dichtscheibe beim Auftreten eines Druckunterschiedes zwischen den beiden Schaltkammern;
- Figur 3:: ein weiteres Ausführungsbeispiel einer an der Schaltwelle eines Leistungsschalters angeordneten Dichtscheibe, die sich in ihrer Normallage befindet;
- Figur 4:: eine Fig.3 entsprechende Darstellung, bei der auf die Dichtscheibe ein Druckunterschied zwischen benachbarten Schaltkammern wirkt;
- Figur 5:: ein Ausführungsbeispiel der Erfindung, bei dem die Dichtscheibe und die Schaltwelle über eine Klemmverbindung miteinander verbunden sind.

### Wege zur Ausführung der Erfindung

In Fig.1 ist mit 1 ein mehrpoliger Leistungsschalter (ohne Schaltschloß) angedeutet, der ein zweiteiliges Gehäuse 2 mit einer der Polzahl entsprechenden Anzahl von Schaltkammern umfaßt, von denen lediglich zwei Schaltkammern 3, 4 schematisch dargestellt sind. Die Schaltkammern 3, 4 sind durch Zwischenwände 5 voneinander getrennt, welche aus einem elektrisch isolierenden Material bestehen. In den Schaltkammern 3, 4 befinden sich bewegliche Kontaktanordnungen 6, 7, welche mit aus Übersichtlichkeitsgründen nicht dargestellten festen Kontakten in Wirkverbindung stehen. Die beweglichen Kontaktanordnungen (z.B. schwenkbare Kontaktbrücken) 6, 7 sind über eine Schaltwelle 8 miteinander verbunden. Im Bereich der jeweiligen Zwischenwand 5 ist eine Dichtscheibe 9 aus einem elastischen Material angeordnet, welche gasdicht, z.B. durch Aufbringen einer Vulkanisationsschicht 10, mit der Schaltwelle 8 verbunden ist, und welche die im Bereich der Schaltwelle 8 vorhandene Öffnung 11 der Zwischenwand 5 abdichtet. Hierzu ist in der Zwischenwand 5 eine nutenförmige Ausnehmung 12 vorgesehen, in welche der äußere Randbereich 14 der Dichtscheibe 9 eingreift. Dabei ist der äußere Randbereich 14 derart in der nutenförmigen Ausnehmung 12 angeordnet, daß er in der in Fig.1 dargestellten Normallage der Dichtscheibe 9 die Wandbereiche 15, 16 der nutenförmigen Ausnehmung 12 nicht berührt, so daß bei einer Drehung der Schaltwelle 8 keine Reibung zwischen der Dichtscheibe 9 und den Seitenwänden 15, 16 der nutenförmigen Ausnehmung 12 erfolgt. Sobald eine Druckdifferenz zwischen den beiden Schaltkammern 3, 4 auftritt, legt sich der äußere Randbereich 14 der Dichtscheibe 9 gegen den entsprechenden Wandbereich 15 der Zwischenwand 5 und verhindert einen Druckausgleich zwischen den beiden Schaltkammern (Fig.2).

Die Fig.3 und 4 zeigen ein weiteres Ausführungsbeispiel der Erfindung. Dabei ist die mit 18 bezeichnete Dichtscheibe in einer Ringnut 19 einer Schaltwelle 20 verschiebbar gelagert. Die Fig.1 entsprechende Normallage der Dichtscheibe 18 ist in Fig.3 wiedergegeben. Die bei einem Druckunterschied zwischen benachbarten Schaltkammern 3, 4 (Fig.1) sich ergebende Lage der Dichtscheibe 18 ist in Fig.4 dargestellt. Dabei drückt die Dichtscheibe 18 sowohl im Bereich ihres äußeren Randes 21 gegen den entsprechenden Wandbereich 15 der nutenförmigen Ausnehmung 12 der Zwischenwand 5 als auch mit ihrem der Schaltwelle 20 zugewandten inneren Randbereich 22 gegen den entsprechenden Wandbereich 23 der Ringnut 19. Um eine sichere Abdichtung im Bereich der Schaltwelle zu erhalten, hat es sich als vorteilhaft erwiesen, wenn die Breite 24 der Ringnut 19 kleiner oder gleich der Breite 25 der nutenförmigen Ausnehmung 12 in der Zwischenwand 5 gewählt wird. Als Material für die Dichtscheibe hat sich besonders Polyamid (PA) oder Polyethylenterephthalat (PET) bewährt. Die Wandstärke der Dichtscheibe sollte zwischen 0,1 und 0,5 mm liegen.

In Fig.5 ist ein weiteres Ausführungsbeispiel der Erfindung dargestellt, bei dem die mit 26 bezeichnete Dichtscheibe und die Schaltwelle über eine Klemmverbindung miteinander verbunden sind. Hierzu setzt sich die Schaltwelle aus einzelnen Schaltwellensegmenten 27, 28 zusammen, die über eine Schraubverbindung 29 miteinander verbunden sind und zwischen denen die Dichtscheibe 26 gasdicht eingeklemmt ist.

Die Erfindung ist selbstverständlich nicht auf das beschriebene Ausführungsbeispiel beschränkt. So kann beispielsweise die Befestigung der Dichtscheibe an der Schaltwelle statt durch Anvulkanisieren oder einer Klemmverbindung auch durch ein anderes Verfahren (z.B. durch eine Klebeverbindung) realisiert werden.

### Bezugszeichenliste

- 1: Leistungsschalter
- 2: Gehäuse
- 3; 4: Schaltkammern
- 5: Zwischenwand
- 6; 7: bewegliche Kontaktanordnungen
- 8: Schaltwelle
- 9: Dichtscheibe
- 10: Vulkanisationsschicht
- 11: Öffnung (Zwischenwand)
- 12: nutenförmige Ausnehmung
- 14: äußerer Randbereich (Dichtscheibe)
- 15; 16: Wandbereiche
- 18: Dichtscheibe
- 19: Ringnut
- 20: Schaltwelle
- 21: äußerer Randbereich (Dichtscheibe)
- 22: innerer Randbereich (Dichtscheibe)
- 23: Wandbereich
- 24: Breite (Ringnut)
- 25: Breite (nutenförmige Ausnehmung)
- 26: Dichtscheibe
- 27; 28: Schaltwellensegmente
- 29: Schraubverbindung

## Patentansprüche

1. Mehrpoliger Leistungsschalter mit einem Gehäuse (2), in dem eine der Polzahl entsprechende Anzahl von Schaltkammern (3,4) nebeneinander angeordnet ist, die jeweils durch Zwischenwände (5) aus einem elektrisch isolierenden Material voneinander getrennt sind sowie mit einer für alle Pole gemeinsamen Schaltwelle (8;20) zur Betätigung von beweglichen in den Schaltkammern (3,4) angeordneten Kontaktanordnungen (6,7), mit den **Merkmalen:**
- im Bereich der jeweiligen Zwischenwand (5) zwischen zwei benachbarten Schaltkammern (3,4) ist eine Dichtscheibe (9;18;26) aus einem elastischen Material angeordnet, welche die im Bereich der Schaltwelle (8;20) vorhandene Öffnung (11) der Zwischenwand (5) abdichtet und sich bei einem Druckunterschied zwischen den Schaltkammern (3,4) dichtend gegen einen entsprechenden Wandbereich (15,16) der Zwischenwand anlegt;
- die Dichtscheibe (9;18;26) ist an der Schaltwelle (8;20) gasdicht angeordnet.

2. Mehrpoliger Leistungsschalter nach Anspruch 1, **dadurch gekennzeichnet, daß** die Dichtscheibe (9) mit der Schaltwelle (8) durch Kleben, Anvulkanisieren od. dgl. gasdicht verbunden ist.

3. Mehrpoliger Leistungsschalter nach Anspruch 1, **dadurch gekennzeichnet, daß** die Dichtscheibe (26) und die Schaltwelle über eine Klemmverbindung miteinander verbunden sind, wobei sich die Schaltwelle aus einzelnen Schaltwellensegmenten (27,28) zusammensetzt, die über eine Schraubverbindung (29) miteinander verbunden sind und zwischen denen die Dichtscheibe (26) gasdicht angeordnet ist.

4. Mehrpoliger Leistungsschalter nach Anspruch 1, **dadurch gekennzeichnet, daß** die Dichtscheibe (18) in einer Ringnut (19) der Schaltwelle (20) längsverschiebbar angeordnet ist, derart, daß sie sich bei einem Druckunterschied zwischen benachbarten Schaltkammern (3,4) dichtend an einen entsprechenden Wandbereich (23) der Ringnut (19) anlegt.

5. Mehrpoliger Leistungsschalter nach einem der Ansprüche 1 bis 4, **dadurch gekennzeichnet, daß** die jeweilige Zwischenwand (5) eine nutenförmige Ausnehmung (12) aufweist, in welcher die Dichtscheibe (9;18) im Bereich ihres äußeren Randbereiches (14;21) geführt ist.

6. Mehrpoliger Leistungsschalter nach Anspruch 5, **dadurch gekennzeichnet, daß** die nutenförmige Ausnehmung (12) der Zwischenwand (5) eine Breite aufweist, die größer ist als die Wandstärke der Dichtscheibe (9;18;26), so daß die in ihrer Normallage befindliche Dichtscheibe (9;18; 26) bei einer Betätigung des Leistungsschalters (1) nicht durch Reibung an den entsprechenden Wandbereichen (15, 16) der nutenförmigen Ausnehmung (12) beschädigbar ist und die Bewegung der Schaltwelle (8;20) nicht behindert.

7. Mehrpoliger Leistungsschalter nach einem der Ansprüche 4 bis 6, **dadurch gekennzeichnet, daß** die Breite (24) der Ringnut (19) kleiner oder gleich der Breite der nutenförmigen Ausnehmung (12) der Zwischenwand (5) ist.

8. Mehrpoliger Leistungsschalter nach einem der Ansprüche 1 bis 7, **dadurch gekennzeichnet, daß** es sich bei dem Material der Dichtscheibe (9;18;26) um Polyamid (PA) oder Polyethylenterephthalat (PET) handelt.

9. Mehrpoliger Leistungsschalter nach einem der Ansprüche 1 bis 8, **dadurch gekennzeichnet, daß** die Wandstärke der Dichtscheibe (9;18;26) 0,1 bis 0,5 mm beträgt.

## Claims

1. A multipole circuit-breaker comprising a housing (2), in which there are arranged next to one another a number of break chambers (3, 4) corresponding to the number of poles, which break chambers (3, 4) are each isolated from one another by partition walls (5) of an electrically insulating material, and comprising an actuating shaft (8; 20) common to all the poles for actuating movable contact arrangements (6, 7) arranged in the break chambers (3, 4), said multipole circuit-breaker having the following features:
- in the area of the respective partition wall (5) between two adjoining break chambers (3, 4) there is arranged a sealing disc (9; 18; 26) of a resilient material, which seals the opening (11) in the partition wall (5) present in the area of the actuating shaft (8; 20) and, in the event of a pressure difference between the break chambers (3, 4), rests sealingly against a corresponding wall area (15, 16) of the partition wall;
- the sealing disc (9; 18; 26) is arranged in gas-tight manner on the actuating shaft (8; 20).

2. A multipole circuit-breaker according to claim 1, **characterised in that** the sealing disc (9) is connected in gas-tight manner to the actuating shaft (8) by adhesive bonding, vulcanisation or the like.

3. A multipole circuit-breaker according to claim 1, **characterised in that** the sealing disc (26) and the actuating shaft are connected together by means of a clamped connection, the actuating shaft being composed of individual actuating shaft segments (27, 28), which are connected together via a screw connection (29) and between which the sealing disc (26) is arranged in gas-tight manner.

4. A multipole circuit-breaker according to claim 1, **characterised in that** the sealing disc (18) is arranged longitudinally displaceably in an annular channel (19) of the actuating shaft (20), in such a way that, in the event of a pressure difference between adjoining break chambers (3, 4), it rests sealingly against a corresponding wall area (23) of the annular channel (19).

5. A multipole circuit-breaker according to any one of claims 1 to 4, **characterised in that** the respective partition wall (5) comprises a channel-shaped recess (12), in which the sealing disc (9; 18) is guided in the region of its outer peripheral region (14; 21).

6. A multipole circuit-breaker according to claim 5, **characterised in that** the channel-shaped recess (12) of the partition wall (5) has a width which is greater than the wall thickness of the sealing disc (9; 18; 26), such that the sealing disc (9; 18; 26) located in its normal position cannot be damaged, upon actuation of the circuit-breaker (I), by friction against the corresponding wall regions (15, 16) of the channel-shaped recess (12) and does not hinder movement of the actuating shaft (8; 20).

7. A multipole circuit-breaker according to any one of claims 4 to 6, **characterised in that** the width (24) of the annular channel (19) is less than or equal to the width of the channel-shaped recess (12) in the partition wall (5).

8. A multipole circuit-breaker according to any one of claims 1 to 7, **characterised in that** the material of the sealing disc (9; 18; 26) is polyamide (PA) or polyethylene terephthalate (PET).

9. A multipole circuit-breaker according to any one of claims 1 to 8, **characterised in that** the wall thickness of the sealing disc (9; 18; 26) is 0.1 to 0.5 mm.

## Revendications

1. Disjoncteur multipôle comprenant un boîtier (2) dans lequel des chambres de commutation (3, 4) en nombre correspondant au nombre de pôles sont situées les unes à côté des autres, lesquelles chambres sont séparées les unes des autres à chaque fois par des cloisons (5) formées d'un matériau électriquement isolant et comprenant un arbre de commutation (8; 20) commun à tous les pôles servant à actionner des dispositifs de contact (6, 7) mobiles disposés dans les chambres de commutation (3, 4), présentant ces caractéristiques :
- un disque d'étanchéité (9; 18; 26) formé d'un matériau élastique est situé dans la zone de la cloison respective (5) entre deux chambres de commutation (3, 4) contiguës, lequel disque étanchéifie l'ouverture (11) de la cloison (5) présente dans la zone de l'arbre de commutation (8; 20) et se met en contact étanche contre une zone de paroi correspondante (15, 16) de la cloison en cas de différence de pression entre les chambres de commutation (3, 4) ;
- le disque d'étanchéité (9; 18; 26) est placé de manière étanche au gaz sur l'arbre de commutation (8; 20).

2. Disjoncteur multipôle selon la revendication 1, **caractérisé par le fait que** le disque d'étanchéité (9) est relié à l'arbre de commutation (8) de manière étanche au gaz par collage, vulcanisation ou similaire.

3. Disjoncteur multipôle selon la revendication 1, **caractérisé par le fait que** le disque d'étanchéité (26) et l'arbre de commutation sont reliés l'un à l'autre par le biais d'un accouplement de serrage, l'arbre de commutation étant composé de segments d'arbre de commutation individuels (27, 28) qui sont reliés l'un à l'autre par le biais d'un assemblage par vis (29) et entre lesquels le disque d'étanchéité (26) est placé de manière étanche au gaz..

4. Disjoncteur multipôle selon la revendication 1, **caractérisé par le fait que** le disque d'étanchéité (18) est situé dans une rainure annulaire (19) de l'arbre de commutation (20) d'une manière permettant un déplacement longitudinal, de manière à se mettre en contact étanche avec une zone de paroi correspondante (23) de la rainure annulaire (19) en cas de différence de pression entre des chambres de commutation (3, 4) contiguës.

5. Disjoncteur multipôle selon l'une des revendications 1 à 4, **caractérisé par le fait que** la cloison respective (5) est pourvue d'un évidement (12) en forme de rainure dans lequel le disque d'étanchéité (9; 18) est guidé dans la zone de sa partie de bord extérieure (14; 21).

6. Disjoncteur multipôle selon la revendication 5, **caractérisé par le fait que** l'évidement (12) en forme de rainure de la cloison (5) a une largeur supérieure à l'épaisseur de paroi du disque d'étanchéité (9; 18; 26) de manière à ce que le disque d'étanchéité (9; 18; 26) se trouvant dans sa position normale ne puisse pas être endommagé par un frottement sur les zones de paroi correspondantes (15, 16) de l'évidement (12) en forme de rainure et ne gêne pas le mouvement de l'arbre de commutation (8; 20) lors d'un actionnement du disjoncteur (1).

7. Disjoncteur multipôle selon l'une des revendications 4 à 6, **caractérisé par le fait que** la largeur (24) de la rainure annulaire (19) est inférieure ou égale à la largeur de l'évidement (12) en forme de rainure de la cloison (5).

8. Disjoncteur multipôle selon l'une des revendications 1 à 7, **caractérisé par le fait que** le matériau du disque d'étanchéité (9; 18; 26) est de la polyamide (PA) ou du polyéthylène téréphtalate (PET).

9. Disjoncteur multipôle selon l'une des revendications 1 à 8, **caractérisé par le fait que** l'épaisseur de paroi du disque d'étanchéité (9; 18; 26) est comprise entre 0,1 et 0,5 mm.
